# FASCICULE DE BREVET EUROPEEN

(11) **EP 1 050 480 B1**
(45) Date de publication et mention de la délivrance du brevet: **15.12.2004**
(21) Numéro de dépôt: 00401241.5
(22) Date de dépôt: 05.05.2000
(51) Int. Cl.: B65D 47/34

(54) **Pompe à membrane comportant, sur au moins un secteur de sa périphérie, une zone de déformation préférentielle et récipient ainsi équipé**
Membranpumpe mit einer zumindest in einem Teilbereich der Peripherie befindlichen, bevorzugten Verformungszone, und damit ausgerüsteter Behälter
Diaphragm pump comprising a preferential deformation area on at least a part of its periphery, and container incorporating the same

(30) Priorité: 06.05.1999 FR 9905772
(43) Date de publication de la demande: 08.11.2000
(73) Titulaire: L'OREAL, 75008 Paris (FR)
(72) Inventeur: Bonningue, Philippe, 75020 Paris (FR)
(74) Mandataire: Leszczynski, André

(56) Documents cités:
- FR-A- 2 728 809
- US-A- 4 890 773

## Description

La présente invention concerne une pompe selon le préambule de la revendication 1 et un récipient contenant un liquide, par exemple une crème cosmétique, équipé d'une telle pompe.

On connaît par le brevet français FR-A-2.728.809 une pompe comportant un bouton-poussoir monté à déplacement sur un support assujetti au récipient contenant le produit à distribuer, le bouton-poussoir comprenant un conduit central cylindrique de révolution, pourvu d'ouvertures radiales à son extrémité inférieure, le support définissant autour de ce conduit une chambre de pompage annulaire, de volume variable. Une membrane réalisée dans un élastomère est montée sur le support. Cette membrane comporte une partie centrale symétrique de révolution, en forme de manchon ouvert à son extrémité supérieure et fermé à son extrémité inférieure. Le conduit central du bouton-poussoir est inséré dans la membrane jusqu'à prendre appui contre le fond du manchon.

La membrane constitue ainsi un organe de rappel élastique permettant de ramener le bouton-poussoir dans sa position initiale après la distribution d'une dose de produit.

En outre, au cours du mouvement de retour du bouton-poussoir, la membrane en se plaquant sur le conduit central isole la chambre de pompage et permet d'éviter une rentrée d'air dans celle-ci.

Une telle pompe présente l'avantage de ne comporter qu'un faible nombre de pièces et donc d'être relativement peu coûteuse à fabriquer.

Toutefois, cette pompe connue n'offre pas entière satisfaction, la société déposante ayant constaté une tendance du bouton-poussoir à se bloquer et/ou des mauvaises reconstitution et distribution de dose.

En outre, une telle pompe présente des difficultés d'amorçage.

La présente invention vise à améliorer la fiabilité du fonctionnement d'une pompe du type défini plus haut, à savoir comportant un organe mobile monté à déplacement relativement à un support, l'organe mobile comportant un conduit central dans lequel le produit devant être distribué pénètre à la faveur d'au moins une ouverture, le support définissant avec l'organe mobile, autour dudit conduit central, une chambre de pompage de volume variable, cette pompe comportant en outre une membrane ayant une partie centrale en forme de manchon ouvert à son extrémité supérieure et fermé à son extrémité inférieure, partie centrale dans laquelle est inséré ledit conduit central, la membrane étant agencée de manière à isoler la ou lesdites ouvertures de la chambre de pompage quand le volume de la chambre de pompage augmente et que du produit est aspiré dans cette dernière, la chambre de pompage étant isolée de la source de produit quand le volume de ladite chambre de pompage diminue.

Elle y parvient par le fait que la partie inférieure de la partie centrale de la membrane présente sur au moins un secteur de sa périphérie une zone de déformation préférentielle, avantageusement constituée par une zone amincie.

Grâce à cette ou ces zones de déformation préférentielle, il est possible de réaliser une pompe dans laquelle la partie centrale de la membrane exerce une force de rappel relativement importante sur l'organe mobile pour le ramener dans sa position de repos, sans pour autant empêcher le produit contenu dans la chambre de pompage de gagner le conduit central pour être distribué lorsque l'utilisateur appuie sur l'organe mobile.

Dans une réalisation particulière, la partie inférieure de la partie centrale de la membrane comporte au moins deux zones amincies, diamétralement opposées.

Toujours dans une réalisation particulière, chaque zone amincie est formée par une réduction de l'épaisseur de la membrane d'au moins 20 %, de préférence d'au moins 25 %.

Avantageusement, la surface intérieure de la partie centrale de la membrane présente un décrochement vers l'intérieur.

Ce décrochement se situe de préférence au niveau de l'extrémité supérieure de la ou des zones de déformation préférentielle précitées.

Dans une réalisation particulière, la membrane comporte une lèvre flexible apte, d'une part à isoler la chambre de pompage d'une source de produit quand le volume de ladite chambre de pompage diminue, et d'autre part, à permettre une rentrée de produit dans ladite chambre de pompage lorsque le volume de cette dernière augmente.

Dans une réalisation particulière, cette lèvre flexible se raccorde à la partie centrale de la membrane en formant une gorge annulaire ouverte vers le bas, et le support comporte une jupe intérieure venant en appui à son extrémité supérieure dans le fond de ladite gorge pour retenir la membrane lorsque l'organe mobile est déplacé vers le bas pour diminuer le volume de la chambre de pompage.

De préférence, la jupe intérieure précitée comporte des ouvertures à son extrémité supérieure dont la hauteur est inférieure à celle de la lèvre flexible, ces ouvertures permettant au produit d'être aspiré dans la chambre de pompage lorsque le volume de cette dernière augmente et que la lèvre flexible s'écarte de la jupe intérieure.

Dans une réalisation particulière, la partie centrale de la membrane se raccorde à son extrémité supérieure à une partie annulaire dont la largeur et l'épaisseur sont choisies de manière à améliorer le maintien de la membrane lorsque ladite partie centrale est étirée.

De préférence, l'épaisseur de la partie annulaire précitée, avant le montage de la membrane dans la pompe, est supérieure ou égale à l'épaisseur de la membrane dans sa partie centrale.

De préférence, la partie annulaire précitée est, avant le montage de la membrane dans la pompe, au moins 1,5 fois plus large qu'épaisse, et de préférence 2 fois plus large qu'épaisse.

Avantageusement, le fond de la partie centrale présente, avant le montage de la membrane dans la pompe, sensiblement la même épaisseur que la paroi latérale de la partie centrale de la membrane en dehors de la ou desdites zones de déformation préférentielle.

De préférence, l'épaisseur du fond correspond à 20 % près à l'épaisseur de la paroi latérale de la partie centrale de la membrane, en dehors de la ou desdites zones de déformation préférentielle, avant le montage de la membrane dans la pompe.

Dans une réalisation particulière, la hauteur de la lèvre flexible précitée est supérieure ou égale à la hauteur de la partie centrale de la membrane, avant le montage de cette dernière dans la pompe.

Dans une réalisation particulière, la lèvre flexible est d'épaisseur croissante en se rapprochant de l'extrémité supérieure de la membrane.

Dans une réalisation particulière, la surface extérieure de ladite lèvre flexible présente, à partir de son extrémité inférieure, une portion inférieure cylindrique de révolution autour de l'axe de la partie centrale de la membrane, puis une portion supérieure conique divergeante en rapprochement de l'extrémité supérieure de la membrane, cette dernière portion conique se raccordant par un épaulement à une nervure annulaire.

De préférence, le diamètre intérieur de la lèvre flexible est égal, aux tolérances de fabrication près, au diamètre extérieur de la jupe intérieure.

De préférence encore, le jeu entre la lèvre flexible et la jupe intérieure est négatif ou nul ; ainsi, la lèvre flexible est serrée légèrement sur la jupe intérieure.

Dans une réalisation particulière, lorsque l'organe mobile est au repos, la longueur de la partie centrale de la membrane, après montage dans la pompe, est supérieure ou égale à 1,5 fois sa longueur initiale avant le montage dans la pompe et de préférence, supérieure ou égale à 2 fois ladite longueur initiale, et de préférence encore, supérieure ou égale à 3 fois ladite longueur initiale.

Dans une réalisation particulière, lorsque l'organe mobile est complètement enfoncé, la longueur de la partie centrale de la membrane est supérieure ou égale à 2 fois la longueur initiale de la membrane avant son montage sur la pompe, de préférence supérieure ou égale à 3 fois ladite longueur initiale et de préférence encore supérieure ou égale à 4 fois ladite longueur initiale.

Dans une réalisation particulière, l'un au moins de la membrane et du conduit central est conformé pour prévenir la formation entre la membrane et le conduit central, d'une zone annulaire étanche empêchant le produit contenu dans la chambre de pompage de s'écouler par le conduit central lorsque le volume de la chambre de pompage diminue.

De préférence, l'un au moins de la membrane et du conduit central est conformé pour venir en appui contre l'autre de la membrane et du conduit central en des emplacements prédéterminés de sa périphérie, au moins au cours du déplacement relatif de l'organe mobile et du support.

De préférence, l'un au moins de la membrane et du conduit central comporte des reliefs contre lesquels vient en appui l'autre de la membrane et du conduit central, au moins au cours du déplacement relatif de l'organe mobile et du support.

On garantit ainsi un fonctionnement fiable de la pompe, sans risque de blocage de l'organe mobile lorsque le volume de la chambre de pompage varie.

Les reliefs précités tendent en effet à empêcher tout blocage par la membrane de la circulation du produit provenant de la chambre de pompage vers la ou les ouvertures du conduit central par laquelle ou lesquelles pénètre le produit devant être distribué, lorsque le volume de la chambre de pompage diminue.

Ces reliefs tendent également à maintenir le conduit central de l'organe mobile dans l'axe de la partie centrale de la membrane, ce qui est favorable à un fonctionnement satisfaisant de la pompe.

Dans une réalisation préférée, lesdits reliefs sont réalisés sur la membrane en étant de préférence constitués par des bossages équi-répartis autour de l'axe de la partie centrale de la membrane au niveau de son ouverture, ces bossages se prolongeant de préférence sur la face supérieure de la membrane.

Dans une réalisation particulière, le support comporte une double lèvre d'étanchéité, s'appliquant de manière étanche sur une jupe tubulaire de l'organe mobile, cette jupe tubulaire étant ouverte vers le bas et s'étendant autour du conduit central concentriquement à ce dernier, cette jupe tubulaire délimitant en outre radialement vers l'extérieur la chambre de pompage.

Dans une réalisation particulière, la jupe intérieure du support fait partie d'une pièce rapportée sur le reste du support.

Dans une réalisation préférée, le conduit central de l'organe mobile est pourvu, à son extrémité inférieure, d'au moins une ouverture radiale.

Dans une réalisation préférée, l'organe mobile constitue un bouton-poussoir, le conduit central précité étant réalisé d'un seul tenant avec un embout de distribution.

Dans une réalisation particulière, la jupe tubulaire de l'organe mobile coulisse à l'intérieur d'une jupe de guidage du support, ménageant avec la jupe intérieure du support une gorge annulaire ouverte vers le haut, communiquant par au moins un orifice de reprise d'air avec la source de produit, la jupe tubulaire de l'organe mobile s'appliquant de manière étanche sur ladite jupe de guidage lorsque l'organe mobile est au repos et que le volume de la chambre de pompage est maximum.

La membrane peut être réalisée dans un élastomère de nitrile ou un élastomère de silicone.

Dans une réalisation particulière, la pompe comporte un ressort de rappel pour rappeler l'organe mobile dans une position initiale après la distribution d'une dose de produit.

Ce ressort de rappel est avantageusement constitué par un ressort hélicoïdal travaillant en compression.

Ce ressort est disposé de préférence dans l'axe de la membrane, de manière à s'appliquer par son extrémité supérieure sur l'extrémité inférieure de la partie centrale de la membrane.

La présence d'un ressort de rappel est avantageuse, car elle facilite le choix du matériau pouvant constituer la membrane, puisque cette dernière peut alors ne pas être précontrainte ou subir une précontrainte relativement faible.

Elle élargit également la gamme des produits pouvant être distribués, puisqu'il devient plus facile de trouver, pour réaliser la membrane, un matériau compatible avec le produit à distribuer.

L'invention a encore pour objet un récipient équipé d'une pompe telle que définie plus haut.

D'autres caractéristiques et avantages de la présente invention apparaîtront à la lecture de la description détaillée qui va suivre, d'un exemple de réalisation non limitatif de l'invention et d'une variante de mise en oeuvre, et à l'examen du dessin annexé, sur lequel :
- la figure 1 est une vue schématique de la partie supérieure d'un récipient équipé d'une pompe conforme à l'invention,
- les figures 2 et 3 représentent isolément la jupe intérieure du support,
- la figure 4 représente isolément et partiellement, l'extrémité inférieure de la jupe tubulaire de l'organe mobile,
- la figure 5 représente isolément, en coupe axiale schématique, la membrane destinée à équiper la pompe de la figure 1, avant son montage dans la pompe,
- la figure 6 est une coupe selon le trait de coupe VI-VI de la figure 5,
- la figure 7 est une coupe selon le trait de coupe VII-VII de la figure 5,
- la figure 8 est une vue de dessous de la partie centrale de la membrane, selon la flèche VIII de la figure 5,
- la figure 9 illustre le fonctionnement de la pompe lorsque l'on appuie sur le bouton-poussoir,
- la figure 10 illustre le fonctionnement de la pompe lorsque l'on relâche le bouton-poussoir,
- la figure 11 représente de façon partielle et schématique le conduit central d'un bouton-poussoir conforme à une variante de mise en oeuvre de l'invention, et
- la figure 12 est une section transversale selon le trait de coupe X"-X" de la figure 10.

On a représenté sur la figure 1 un récipient 1 comportant un corps 2 formant réservoir, dont on ne voit sur le dessin que l'extrémité supérieure, définissant un col 3 sur lequel est encliqueté un support 4.

Le support 4 guide en coulissement, selon un axe X, un boutcn-poussoir 5 et sert au montage d'un capot de protection amovible 6, couvrant le bouton-poussoir 5 avant la première utilisation.

Le support 4 comporte une jupe d'étanchéité 7 s'appliquant de manière étanche sur la surface intérieure du col 3.

La jupe d'étanchéité 7 est prolongée radialement, d'une part vers l'extérieur par des pattes de fixation 8 encliquetées sur un bourrelet annulaire 9 du col 3, et d'autre part vers l'intérieur par une paroi étagée 10 définissant un embout 12 servant au raccordement d'un tube plongeur 13, partiellement représenté sur le dessin.

Une jupe extérieure 15 et une jupe de guidage 16 sont réalisées d'un seul tenant par moulage de matière plastique avec la jupe d'étanchéité 7, les pattes de fixation 8 et la paroi étagée 10.

La jupe extérieure 15 s'étend autour du col 3 du récipient et présente un épaulement 17 sur lequel prend appui le capot de protection 6.

Le bord supérieur 18 de la jupe extérieure 15 retient le bouton-poussoir 5 au repos, comme cela sera précisé dans la suite.

Le support 4 comporte une jupe intérieure 20 constituée par une pièce rapportée, ayant une extrémité inférieure 21 épaulée, engagée à force dans la paroi étagée 10.

La jupe intérieure 20 comporte une extrémité supérieure sensiblement effilée, pourvue d'ouvertures 22, comme on peut le voir plus particulièrement sur les figures 2 et 3.

Ces ouvertures 22 se présentent dans l'exemple décrit sous la forme de fentes orientées suivant l'axe X, prolongées vers le bas par des rainures 25 s'étendant sur la surface radialement intérieure de la jupe intérieure 20 jusqu'à un décrochement 26.

Une double lèvre d'étanchéité annulaire 24 est réalisée d'un seul tenant avec la jupe intérieure 20 par moulage de matière plastique.

Le bouton-poussoir 5 comporte une jupe extérieure 30, pourvue à son extrémité inférieure de dents 31, ces dernières venant en butée contre le bord supérieur 18 de la jupe extérieure 15 du support 4 lorsque le bouton-poussoir 5 est au repos en position haute, comme représenté sur la figure 1.

Le bouton-poussoir 5 comporte un conduit central 32, d'axe X, et une jupe tubulaire 33 concentrique, délimitant autour du conduit central 32 une chambre de pompage 34 annulaire.

La jupe extérieure 30, la jupe tubulaire 33 et le conduit central 32 sont réalisés d'un seul tenant par moulage de matière plastique avec un embout de distribution 35, communiquant intérieurement avec le conduit central 32.

Ce dernier comporte, à son extrémité inférieure, des ouvertures radiales 36.

L'extrémité inférieure de la jupe tubulaire 33 forme une lèvre d'étanchéité 37, s'étendant légèrement radialement vers l'extérieur, comme représenté plus particulièrement sur la figure 4.

La jupe de guidage 16 du support 4 présente en partie inférieure un léger retrait annulaire 41 sur sa surface radialement intérieure.

Lorsque le bouton-poussoir 5 est en position haute, la lèvre d'étanchéité 37 s'applique de manière étanche sur la surface cylindrique de révolution 40 de la partie supérieure de la jupe de guidage 16, comme représenté sur la figure 1.

L'intérieur du récipient est ainsi isolé de l'air ambiant, ce qui est favorable à une bonne conservation du produit.

Lorsque le bouton-poussoir 5 est enfoncé, la lèvre d'étanchéité 37 cesse de s'appliquer de façon étanche sur la jupe de guidage 16, du fait de l'existence du retrait annulaire 41, ce qui permet à la gorge formée entre les jupes intérieure 20 et de guidage 16 de communiquer avec l'extérieur.

Un orifice 42 de reprise d'air est réalisé dans le fond de cette gorge pour permettre à l'air de rentrer dans le récipient au fur et à mesure du vidage de ce dernier.

La jupe intérieure 20 sert au montage d'une membrane 50 ayant une partie centrale 51 en forme de manchon, d'axe X, ouvert à son extrémité supérieure et fermé à son extrémité inférieure par un fond 52.

Cette partie centrale 51 est prolongée radialement vers l'extérieur par une lèvre annulaire flexible 53, comme on peut le voir plus particulièrement sur les figures 5 et 6.

Cette lèvre flexible 53 forme, en se raccordant avec la partie centrale 51, une gorge annulaire 54 dans laquelle est insérée la jupe intérieure 20 à son extrémité supérieure, jusqu'à prendre appui par son bord libre dans le fond de ladite gorge.

La lèvre flexible (53) est réalisée de manière à serrer légèrement la jupe intérieure 20.

La hauteur de la lèvre flexible 53 est supérieure à celle des ouvertures 22 et la lèvre flexible 53 est apte à s'appliquer au repos de manière étanche par sa surface intérieure 56 contre la surface radialement extérieure de la jupe intérieure 20 en deça des ouvertures 22, comme illustré sur la figure 1.

La lèvre flexible 53 peut se déformer radialement vers l'extérieur pour permettre au produit de gagner la chambre de pompage 34, comme cela sera précisé dans la suite.

La membrane 50 comporte, au niveau de l'ouverture de sa partie centrale 51, des reliefs non symétriques de révolution autour de l'axe X, à savoir dans l'exemple particulier des bossages 55 dont la fonction sera précisée plus loin.

Dans l'exemple de réalisation décrit, ces bossages 55 sont au nombre de trois, étant équi-répartis angulairement autour de l'axe X, comme on peut le voir sur la figure 6.

Chacun de ces bossages 55 forme saillie sur la surface radialement intérieure de la partie centrale 51 le long de la moitié environ (avant son montage dans la pompe) de la hauteur de celle-ci à partir de son extrémité supérieure et se prolonge radialement vers l'extérieur sur la face supérieure de la membrane 50 jusque sensiblement au-dessus de la gorge 54, comme on peut le voir sur la figure 5.

Chacun des bossages 55 présente en outre, lorsque observé en section dans un plan de coupe transversal, une section convexe vers l'axe X, comme représenté sur la figure 6.

La surface intérieure de la partie centrale 51 de la membrane présente une portion supérieure 70 légèrement conique en direction du fond 52.

Les bossages 55 sont réalisés sur cette portion conique 70, comme on peut le voir sur la figure 5.

La surface conique 70 se raccorde par un décrochement 71 dirigé vers l'intérieur à une surface 72 cylindrique de révolution autour de l'axe X.

La surface extérieure de la partie centrale 51 de la membrane présente une portion conique 73 parallèle à la portion supérieure conique 70, qui se raccorde par un décrochement 74 parallèle au décrochement 71, à une surface 75 formée par une alternance de secteurs 76 et 77 cylindriques de révolution autour de l'axe X, présentant des diamètres différents.

Plus particulièrement, comme on peut le voir sur la figure 7, les secteurs 77, au nombre de deux, s'étendent sur 90° chacun, sont diamétralement opposés, et présentent un diamètre inférieur aux secteurs 76.

Les secteurs 77 définissent avec la surface intérieure cylindrique 72 deux zones amincies 78 diamétralement opposées, dont la fonction sera précisée plus loin.

Les secteurs 76 sont réunis par une bande 79 s'étendant sur la face inférieure du fond 52 et dont les côtés 80 sont parallèles, comme on peut le voir sur la figure 8.

La surface intérieure 56 de la lèvre flexible 53 est conique, convergeant vers le haut, comme on peut le voir sur la figure 5.

La surface extérieure de la lèvre flexible 53 présente, à partir de son extrémité inférieure, une portion inférieure 81 sensiblement cylindrique de révolution autour de l'axe X, puis une portion supérieure conique 82 divergeant vers le haut, cette portion conique 82 se raccordant par un épaulement 83 à une nervure annulaire 84.

Comme on peut le voir sur la figure 5, la partie annulaire 85 qui réunit la lèvre flexible 53 à la partie centrale 51 est relativement large et épaisse, ce qui permet de bien immobiliser l'extrémité supérieure de la partie centrale 51 par rapport à la jupe intérieure 20 lorsque la partie centrale 51 est étirée.

Dans l'exemple de réalisation décrit, la partie annulaire 85 est environ 2 fois plus large qu'épaisse, en dehors des bossages 55.

L'épaisseur e₁ du fond 52 est dans l'exemple décrit sensiblement la même que l'épaisseur e₂ de la paroi latérale de la partie centrale 51 entre les surfaces 73 et 70, en dehors des bossages 55.

L'épaisseur e₃ de la partie centrale 51 mesurée entre les surfaces 72 et 77 vaut environ 0,75 fois l'épaisseur e₂, dans l'exemple de réalisation décrit.

A titre d'exemple, dans l'exemple de réalisation décrit, l'épaisseur e₁ vaut 0,55 mm, l'épaisseur e₂ vaut 0,55 mm et l'épaisseur e₃ vaut 0,4 mm (épaisseurs mesurées avant le montage de la membrane dans la pompe).

Lorsque le bouton poussoir 5 est au repos, comme représenté sur la figure 1, la longueur de la partie centrale 51 de la membrane vaut environ 3 fois la longueur initiale l₀ de la partie centrale 51, c'est-à-dire que l'allongement atteint 200 %.

A titre d'exemple, lorsque la membrane 50 est non montée, la longueur lo mesurée entre le fond de la gorge 54 et la face supérieure du fond 52 vaut 3 mm environ et lorsque la membrane est en place dans la pompe et le bouton poussoir au repos comme représenté sur la figure 1, la longueur de la partie centrale 51 vaut 9 mm environ.

Dans l'exemple décrit, en fin de course d'enfoncement du bouton poussoir 5, la longueur de la partie centrale 51 atteint un allongement de 350 %.

La longueur de la partie centrale 51 vaut alors, pour l'exemple considéré, 13,5 mm, la course du bouton poussoir 5 vers le bas étant de 4,5 mm.

Lors du montage, le conduit central 32 du bouton-poussoir 5 est inséré dans la partie centrale 51 de la membrane 50 jusqu'à prendre appui, par son extrémité inférieure, contre le fond 52 de la membrane 50, comme illustré sur la figure 1.

Les bossages 55 s'appliquent alors, dans l'exemple décrit, contre la surface cylindrique de révolution du conduit central 32. Il n'est toutefois pas nécessaire, d'une manière générale, que les bossages 55 s'appliquent sur le conduit central 32 lorsque le bouton-poussoir est au repos.

Lorsque le bouton-poussoir 5 est au repos, la partie centrale 51 de la membrane 50 est tendue, de manière à maintenir les dents 31 en butée contre le bord supérieur 18 de la jupe extérieure 15.

La double lèvre d'étanchéité 24 s'applique de manière étanche sur la surface radialement intérieure de la jupe tubulaire 33, quel que soit le mouvement ascendant ou descendant du bouton-poussoir 5.

La surface radialement intérieure de la partie centrale 51 de la membrane ferme les ouvertures radiales 36 du conduit central 32.

La lèvre flexible vient au repos en appui par sa surface intérieure 56 sur la jupe intérieure 20.

Le support 4, le bouton-poussoir 5 et la membrane 50 constituent une pompe dont le fonctionnement est le suivant.

Lorsque l'utilisateur appuie sur le bouton-poussoir 5, comme illustré sur la figure 9, le conduit central 32 entraîne vers le bas le fond 52 de la membrane 50, laquelle se déforme de façon élastique en s'étirant pour accompagner le mouvement de descente du conduit central 32.

La pompe est ici supposée amorcée, c'est-à-dire que la chambre de pompage 34 est remplie de produit.

Lors du mouvement de descente du bouton-poussoir 5, le produit contenu dans la chambre de pompage 34 se trouve chassé entre le conduit central 32 et la partie centrale 51 de la membrane et gagne les ouvertures radiales 36 du conduit central 32, puis l'embout de distribution 35.

La lèvre flexible 53 s'applique de manière étanche par sa surface intérieure 56 sur la jupe intérieure 20 durant le mouvement de descente du bouton-poussoir 5.

La lèvre d'étanchéité 37 de la jupe tubulaire 33 du bouton-poussoir 5 cesse, lorsqu'elle atteint le retrait annulaire 41 après une certaine course d'enfoncement du bouton-poussoir 5, de s'appliquer de manière étanche sur la jupe de guidage 16, permettant une communication entre l'intérieur du récipient et l'extérieur, par l'intermédiaire de l'orifice de reprise d'air 42 et le jeu existant entre la jupe de guidage 16 et la jupe tubulaire 33.

Les bossages 55 ménagent entre eux des passages pour le produit et empêchent la formation d'une zone annulaire étanche entre le conduit central 32 et la partie centrale 51 de la membrane 50 qui ne pourrait être vaincue par la pression du produit, de sorte que le produit peut circuler jusqu'aux ouvertures radiales 36, la membrane 50 pouvant s'écarter légèrement du conduit central 32 au voisinage de l'extrémité supérieure des ouvertures 36 sous l'effet de la pression du produit.

L'existence des zones amincies 78 favorise la déformation vers l'extérieur de la paroi latérale de la partie centrale 51 pour permettre au produit de pénétrer dans les ouvertures radiales 36.

L'existence du décrochement 71 permet au produit de descendre plus facilement le long du conduit central 32 jusqu'aux ouvertures radiales 36, sans risque de blocage de la circulation du produit par la membrane 50.

Les bossages 55 tendent à maintenir le conduit central 32 coaxial à la jupe intérieure 20 et à garantir l'accrochage de la membrane sur la jupe intérieure 20.

Lorsque l'utilisateur relâche le bouton-poussoir 5, celui-ci est rappelé vers le haut par la partie centrale 51 de la membrane qui tend à reprendre sa forme initiale.

Grâce à la présence des zones amincies 78, la partie centrale 51 peut présenter en dehors de ces dernières une épaisseur de matière relativement importante qui permet d'étirer suffisamment la partie centrale 51 lors de la mise en place de la membrane 50 dans la pompe pour obtenir la force de rappel permettant de faire remonter sans risque de blocage le bouton poussoir 5 vers le haut.

Lors du mouvement de retour du bouton-poussoir 5, la partie centrale 51 de la membrane 50 ferme les ouvertures radiales 36 et la dépression qui se crée dans la chambre de pompage 34 provoque l'écartement de la lèvre flexible 53 de la jupe intérieure 20 et une arrivée de produit en provenance du récipient.

Le décrochement 71 se situe au-dessus de l'extrémité supérieure des ouvertures radiales 36 de sorte que lors du mouvement du retour du bouton poussoir 5, la surface 72 de la partie centrale 51 peut fermer les ouvertures radiales 36.

Le produit gagne la chambre de pompage 34 en circulant par les rainures 25 de la jupe intérieure 20 le long de la partie centrale 51 de la membrane 50, en traversant la jupe intérieure 20 à la faveur des ouvertures 22, puis en contournant la lèvre flexible 53 et en remontant à l'extérieur de cette dernière, comme illustré sur la figure 10.

Alors que le bouton-poussoir 5 remonte, de l'air peut gagner le récipient par le jeu existant entre la jupe de guidage 16 et la jupe tubulaire 33 et par l'orifice de reprise d'air 42, jusqu'à ce que la lèvre d'étanchéité 37 s'applique à nouveau de manière étanche sur la jupe de guidage 16 lorsque le bouton-poussoir 5 arrive en position haute, comme expliqué plus haut.

On remarquera que l'épaisseur relativement faible du fond 52 permet d'éviter que la matière élastomère dans laquelle est réalisée la membrane ne constitue, sous l'action de la poussée du conduit central 32, un bourrelet qui en s'appliquant sur la surface intérieure de la jupe intérieure 20 pourrait occasionner un frottement préjudiciable au bon fonctionnement de la pompe.

Bien entendu, l'invention n'est pas limitée à l'exemple de réalisation qui vient d'être décrit.

On peut notamment utiliser une membrane dont la surface radialement intérieure de la partie supérieure de la partie centrale serait symétrique de révolution, les bossages 55 étant remplacés par des bossages 60 réalisés à la partie supérieure du conduit central 32, comme illustré sur les figures 11 et 12.

On peut encore assister ou provoquer le mouvement de retour du bouton-poussoir au moyen d'un ressort hélicoïdal 90 représenté en trait discontinu sur la figure 10.

Ce ressort est logé à l'intérieur de la jupe intérieure 20, travaille en compression, et prend appui à son extrémité inférieure sur le décrochement 26 et à son extrémité supérieure sur la face inférieure du fond 52 de la membrane.

On peut encore placer un clapet en amont de la membrane, ce clapet s'ouvrant lorsque du produit est aspiré dans la chambre de pompage et présentant une fuite de manière à ne pas empêcher le déplacement de l'organe mobile lors de la distribution d'une dose de produit.

Ce clapet peut être réalisé par exemple au moyen d'une bille 91 représentée en trait discontinu sur la figure 10, l'embout 12 servant de siège.

Des reliefs 92 sont réalisés sur la surface intérieure de la jupe intérieure pour retenir la bille 91 à proximité de son siège.

La bille 91 est choisie très rugueuse de manière à créer une fuite permettant de ne pas bloquer le mouvement de descente de la partie centrale de la membrane lors de la distribution d'une dose de produit.

La bille 91 permet d'amorcer la pompe en actionnant un faible nombre de fois le bouton-poussoir.

La membrane peut encore être réalisée en au moins deux matériaux différents.

Ainsi, on peut utiliser, pour réaliser la lèvre flexible 53, un matériau plus mou que celui servant à réaliser la partie formant ressort 51.

On peut utiliser par exemple le même élastomère, mais plus ou moins chargé.

Le fait d'employer des matériaux différents permet d'utiliser un matériau relativement dur pour la partie centrale 51, ce qui est favorable à un bon effet ressort sans pour autant gêner le fonctionnement de la lèvre flexible 53.

Dans une réalisation non illustrée, un ressort hélicoïdal est disposé autour du conduit central et prend appui à son extrémité inférieure sur l'extrémité supérieure de la membrane et à son extrémité supérieure sur le bouton-poussoir 5.

## Revendications

1. Pompe du type comportant un organe mobile (5) monté à déplacement relativement à un support (4), l'organe mobile comportant un conduit central (32) dans lequel le produit devant être distribué pénètre à la faveur d'au moins une ouverture (36), le support définissant avec l'organe mobile, autour dudit conduit central, une chambre de pompage (34) de volume variable, cette pompe comportant en outre une membrane (50) ayant une partie centrale (51) en forme de manchon ouvert à son extrémité supérieure et fermé à son extrémité inférieure, partie centrale dans laquelle est inséré ledit conduit central (32), la membrane étant agencée de manière à isoler la ou lesdites ouvertures (36) de la chambre de pompage quand le volume de la chambre de pompage augmente et que du produit est aspiré dans cette dernière la chambre de pompage étant isolée de la source de produit quand le volume de ladite chambre de pompage diminue **caractérisée par le fait que** la partie inférieure de la partie centrale (51) de la membrane (50) présente, sur au moins un secteur (77) de sa périphérie, une zone de déformation préférentielle (78).

2. Pompe selon la revendication 1, **caractérisée par le fait que** ladite zone de déformation préférentielle est constituée par une zone amincie (78).

3. Pompe selon la revendication 2, **caractérisée par le fait que** la partie inférieure de la partie centrale (51) de la membrane (50) comporte au moins deux zones amincies (78), diamétralement opposées.

4. Pompe selon l'une des revendications 2 ou 3, **caractérisée par le fait que** chaque zone amincie (78) est formée par une réduction de l'épaisseur de la membrane d'au moins 20 %, de préférence d'au moins 25 %.

5. Pompe selon l'une quelconque des revendications précédentes, **caractérisée par le fait que** la surface intérieure de la partie centrale de la membrane présente un décrochement (71) vers l'intérieur.

6. Pompe selon la revendication précédente, **caractérisée par le fait que** ledit décrochement (71) se situe au niveau de l'extrémité supérieure de la ou des zones de déformation préférentielle (78).

7. Pompe selon l'une quelconque des revendications précédentes, **caractérisée par le fait que** la membrane comporte une lèvre flexible (53) apte, d'une part à isoler la chambre de pompage (34) de la source de produit quand le volume de ladite chambre de pompage (34) diminue, et d'autre part, à permettre une rentrée de produit dans ladite chambre de pompage (34) lorsque le volume de cette dernière augmente.

8. Pompe selon la revendication précédente, **caractérisée par le fait que** ladite lèvre flexible (53) se raccorde à la partie centrale (51) de la membrane (50) en formant une gorge annulaire (54) ouverte vers le bas, et **par le fait que** le support comporte une jupe intérieure (20) venant en appui à son extrémité supérieure dans le fond de ladite gorge (54) pour retenir la membrane lorsque l'organe mobile (5) est déplacé vers le bas pour diminuer le volume de la chambre de pompage (34).

9. Pompe selon la revendication 8, **caractérisée par le fait que** la jupe intérieure (20) fait partie d'une pièce rapportée sur le reste du support.

10. Pompe selon la revendication précédente, **caractérisée par le fait que** le support comporte une double lèvre d'étanchéité (24) s'appliquant de manière étanche sur une jupe tubulaire (33) de l'organe mobile, cette jupe tubulaire (33) étant ouverte vers le bas et s'étendant autour du conduit central (32) concentriquement à ce dernier, cette jupe tubulaire (33) délimitant en outre radialement vers l'extérieur la chambre de pompage (34).

11. Pompe selon la revendication précédente, **caractérisée par le fait que** la jupe tubulaire (33) de l'organe mobile coulisse à l'intérieur d'une jupe guidage (16) du support, ménageant avec la jupe intérieure (20) du support une gorge annulaire ouverte vers le haut, communiquant au moins par un orifice de reprise d'air (42) avec la source de produit, la jupe tubulaire (33) de l'organe mobile s'appliquant de manière étanche sur ladite jupe de guidage (16) lorsque l'organe mobile est au repos et que le volume de la chambre de pompage (34) est maximum.

12. Pompe selon l'une des deux revendications précédentes, **caractérisée par le fait que** ladite jupe intérieure (20) comporte des ouvertures (22) à son extrémité supérieure, dont la hauteur est inférieure à celle de la lèvre flexible (53), ces ouvertures (22) permettant au produit de gagner la chambre de pompage (34) lorsque le volume de cette dernière augmente et que la lèvre flexible (53) s'écarte de la jupe intérieure (20) sous l'effet de la dépression dans la chambre de pompage (34).

13. Pompe selon l'une quelconque des cinq revendications précédentes, **caractérisée par le fait que** la hauteur de la lèvre flexible (53) est supérieure ou égale à la hauteur de la partie centrale (51) de la membrane, avant le montage de cette dernière dans la pompe.

14. Pompe selon l'une quelconque des six revendications précédentes, **caractérisée par le fait que** la lèvre flexible (53) est d'épaisseur croissante en se rapprochant de l'extrémité supérieure de la membrane.

15. Pompe selon l'une quelconque des sept revendications précédentes, **caractérisée par le fait que** la surface extérieure de la lèvre flexible (53) présente, à partir de son extrémité inférieure, une portion inférieure (81) cylindrique de révolution autour de l'axe (X) de la partie centrale (51) de la membrane, puis une portion supérieure (82) conique divergeant en rapprochement de l'extrémité supérieure de la membrane, cette dernière portion (82) se raccordant par un épaulement (83) à une nervure annulaire (84).

16. Pompe selon l'une quelconque des huit revendications précédentes, **caractérisée par le fait que** le diamètre intérieur de la lèvre flexible (53) est égal, aux tolérances de fabrication près, au diamètre extérieur de la jupe intérieure (20).

17. Pompe selon la revendication précédente, **caractérisée par le fait que** le jeu entre la lèvre flexible (53) et la jupe intérieure (20) est négatif ou nul.

18. Pompe selon l'une quelconque des revendications précédentes, **caractérisée par le fait que** la partie centrale (51) de la membrane (50) se raccorde à son extrémité supérieure à une partie annulaire (85) dont la largeur et l'épaisseur sont choisies de manière à améliorer le maintien de la membrane lorsque ladite partie centrale (51) est étirée.

19. Pompe selon la revendication précédente, **caractérisée par le fait que** l'épaisseur de ladite partie annulaire (85), avant le montage de la membrane (50) dans la pompe, est supérieure ou égale à l'épaisseur de la membrane dans sa partie centrale.

20. Pompe selon l'une des deux revendications précédentes, **caractérisée par le fait que** ladite partie annulaire (85) est, avant le montage de la membrane (50) dans la pompe, au moins 1,5 fois plus large qu'épaisse, et de préférence 2 fois plus large qu'épaisse.

21. Pompe selon l'une quelconque des revendications précédentes, **caractérisée par le fait que** le fond (52) de la partie centrale (51) de la membrane (50) présente, avant le montage de la membrane dans la pompe, la même épaisseur que la paroi latérale de la partie centrale de la membrane en dehors de la ou desdites zones de déformation préférentielle (78).

22. Pompe selon l'une quelconques des revendications précédentes, **caractérisée par le fait que** l'épaisseur du fond (52) de la partie centrale de la membrane (51) correspond à 20 % près à l'épaisseur de la latérale de la partie centrale de la membrane en dehors de la ou desdites zones de déformation préférentielle (78), avant le montage de la membrane dans la pompe.

23. Pompe selon l'une quelconque des revendications précédentes, **caractérisée par le fait que** lorsque organe mobile (5) est au repos, la longueur de la partie centrale de la membrane après montage dans la pompe est supérieure ou égale à 1,5 fois sa longueur initiale (l₀) avant le montage dans la pompe et de préférence, supérieure ou égale à 2 fois ladite longueur initiale et de préférence encore supérieure ou égale à 3 fois ladite longueur initiale.

24. Pompe selon l'une quelconque des revendications précédentes, **caractérisée par le fait que** lorsque organe mobile est complètement enfoncé, la longueur de la partie centrale (51) de la membrane est supérieure ou égale à 2 fois la longueur initiale (l₀) de la membrane avant son montage sur la pompe, de préférence supérieure ou égale à 3 fois ladite longueur initiale et de préférence encore supérieure ou égale à 4 fois ladite longueur initiale.

25. Pompe selon l'une quelconque des revendications précédentes, **caractérisée par le fait que** l'un au moins de la membrane et du conduit central (32) est conformé pour prévenir la formation entre la membrane et le conduit central d'une zone annulaire empêchant le produit contenu dans la chambre de pompage de s'écouler par ledit conduit central (32) lorsque le volume de la chambre de pompage diminue.

26. Pompe selon la revendication précédente, **caractérisée par le fait que** l'un au moins de la membrane et du conduit central est conformé pour venir en appui contre l'autre de la membrane et du conduit central en des emplacements prédéterminés de sa périphérie, l'un au moins de la membrane et du conduit central comportant des reliefs contre lesquels vient en appui l'autre de la membrane et du conduit central, au moins au cours du déplacement relatif de l'organe mobile et du support.

27. Pompe selon la revendication précédente, **caractérisée par le fait que** lesdits reliefs sont réalisés sur la membrane en étant de préférence constitués par des bossages (55) équi-répartis autour de l'axe (X) de la partie centrale (51) de la membrane au niveau de son ouverture, ces bossages (55) se prolongeant sur la face supérieure de la membrane.

28. Pompe selon l'une quelconque des revendications précédentes, **caractérisée par le fait que** le conduit central (32) de organe mobile est pourvu, à son extrémité inférieure, d'au moins une ouverture radiale (36).

29. Pompe selon l'une quelconque des revendications, précédentes, **caractérisée par le fait que** organe mobile constitue un bouton-poussoir, le conduit central (32) étant réalisé d'un seul tenant avec un embout de distribution (35).

30. Pompe selon l'une quelconque des revendications précédentes, **caractérisée par le fait que** la membrane est réalisée dans un élastomère de nitrile ou un élastomère de silicone.

31. Pompe selon l'une quelconque des revendications précédentes, **caractérisée par le fait qu'**elle comporte un ressort de rappel pour rappeler organe mobile dans une position initiale après la distribution d'une dose de produit.

32. Pompe selon la revendication précédente, **caractérisée par le fait que** le ressort de rappel est constitué par un ressort hélicoïdal travaillant en compression.

33. Pompe selon la revendication précédente, **caractérisée par le fait que** le ressort est disposé dans l'axe de la membrane de manière à s'appliquer par son extrémité supérieure sur l'extrémité inférieure de la partie centrale de la membrane.

34. Pompe selon l'une quelconque des revendications précédentes, **caractérisée par le fait qu'**elle comporte un clapet en amont de la membrane, ce clapet s'ouvrant lorsque du produit est aspiré dans la chambre de pompage et présentant une fuite de manière à ne pas empêcher le déplacement de l'organe mobile lors de la distribution d'une dose de produit.

35. Pompe selon l'une quelconque des revendications précédentes, **caractérisée par le fait que** la membrane est réalisée en au moins deux matériaux différents.

36. Pompe selon les revendications 7 et 36, **caractérisée par le fait que** la lèvre flexible (53) est réalisée dans un matériau plus mou que la partie formant ressort (51) de la membrane.

37. Récipient équipé d'une pompe tel que définie dans l'une quelconque des revendications précédentes.

## Claims

1. A pump of type comprising a moving member (5) mounted to move relative to a support (4), the moving member having a central duct (32) into which the substance to be dispensed penetrates via at least one opening (36), the support co-operating with the moving member to define a variable volume pump chamber (34) around said central duct, the pump also having a diaphragm (50) having a central portion (51) in the form of a sleeve that is open at its top end and closed at its bottom end, said central duct (32) being inserted in said central portion, the diaphragm being organized in such a manner as to isolate the opening(s) (36) of the pump chamber when the volume of the pump chamber increases and the substance is sucked into it, the pump chamber being isolated from the source of substance when the volume of said pump chamber decreases, the pump being **characterized by** the fact that the bottom portion of the central portion (51) of the diaphragm (50) presents, at least over a sector (77) of its periphery, a preferred deformation zone (78).

2. A pump according to claim 1, **characterized by** the fact that said preferred deformation zone is constituted by a thin zone (78).

3. A pump according to claim 2, **characterized by** the fact that the bottom portion of the central portion (51) of the diaphragm (50) has at least two diametrically opposite thin zones (78).

4. A pump according to claim 2 or 3, **characterized by** the fact that the thin zone (78) is formed by reducing the thickness of the diaphragm by at least 20%, and preferably by at least 25%.

5. A pump according to any preceding claim, **characterized by** the fact that the inside surface of the central portion of the diaphragm presents an inwardly-directed step (71).

6. A pump according to the preceding claim, **characterized by** the fact that said step (71) is situated level with the top end of the preferred deformation zone(s) (78).

7. A pump according to any preceding claim, **characterized by** the fact that the diaphragm has a flexible lip (53) suitable firstly for isolating the pump chamber (34) from the source of substance when the volume of said pump chamber (34) decreases, and secondly for enabling substance to enter into said pump chamber (34) when the volume thereof increases.

8. A pump according to the preceding claim, **characterized by** the fact that said flexible lip (53) is connected to the central portion (51) of the diaphragm (50) by forming a downwardly open annular trough (54), and by the fact that the support includes an inner skirt (20) having its top end bearing against the end wall of said trough (54) to retain the diaphragm when the moving member (5) is moved downwards to decrease the volume of the pump chamber (34).

9. A pump according to claim 8, **characterized by** the fact that the inner skirt (20) is a portion of a piece fitted to the remainder of the support.

10. A pump according to the preceding claim, **characterized by** the fact that the support has a pair of sealing lips (24) bearing in leakproof manner on a tubular skirt (33) of the moving member, said tubular skirt (33) being downwardly open and extending around the central duct (32) concentrically thereabout, said tubular skirt (33) also defining the pump radially outer wall of the pump chamber (34).

11. A pump according to the preceding claim, **characterized by** the fact that the tubular skirt (33) of the moving member slides inside a guide skirt (16) of the support, co-operating with the inner skirt (20) of the support to define an upwardly open annular trough which communicates with the source of substance via at least one air intake orifice (42), the tubular skirt (33) of the moving member bearing in leakproof manner against said guide skirt (16) when the moving member is at rest and the volume of the pump chamber (34) is at a maximum.

12. A pump according to either one of the two preceding claims, **characterized by** the fact that said inner skirt (20) has openings (22) at its top end, the openings being of a height that is less than the height of the flexible lip (53), said openings (22) enabling the substance to reach the pump chamber (34) when the volume thereof increases and the flexible lip (53) moves away from the inner skirt (20) under the effect of the depression in the pump chamber (34).

13. A pump according to any one of the five preceding claims, **characterized by** the fact that the height of the flexible lip (53) is greater than or equal to the height of the central portion (51) of the diaphragm, prior to the diaphragm being assembled in the pump.

14. A pump according to any one of the six preceding claims, **characterized by** the fact that the flexible lip (53) is of thickness that increases going towards the top end of the diaphragm.

15. A pump according to any one of the seven preceding claims, **characterized by** the fact that the outside surface of the flexible lip (53) presents, starting from its bottom end, a bottom portion (81) that is circularly cylindrical about the axis (X) of the central portion (51) of the diaphragm, followed by an upper portion (82) that is conical and diverges towards the top end of the diaphragm, which upper portion (82) is connected via a shoulder (83) to an annular rib (84).

16. A pump according to any one of the eight preceding claims, **characterized by** the fact that the inside diameter of the flexible lip (53) is equal to the outside diameter of the inner skirt (20), ignoring manufacturing tolerances.

17. A pump according to the preceding claim, **characterized by** the fact that the clearance between the flexible lip (53) and the inner skirt (20) is negative or zero.

18. A pump according to any preceding claim, **characterized by** the fact that the central portion (51) of the diaphragm (50) is connected at its top end to an annular portion (85) whose width and thickness are selected in such a manner as to improve retention of the diaphragm when said central portion (51) is stretched.

19. A pump according to the preceding claim, **characterized by** the fact that the thickness of said annular portion (85), prior to the diaphragm (50) being assembled in the pump, is greater than or equal to the thickness of the diaphragm in its central portion.

20. A pump according to either one of the two preceding claims, **characterized by** the fact that said annular portion (85), prior to the diaphragm (50) being assembled in the pump, is at least 1.5 times wider than it is thick, and preferably twice as wide as it is thick.

21. A pump according to any preceding claim, **characterized by** the fact that the end wall (52) of the central portion (51) of the diaphragm (50), prior to the diaphragm being assembled in the pump, presents the same thickness as the side wall of the central portion of the diaphragm outside said preferred deformation zone(s) (78).

22. A pump according to any preceding claim, **characterized by** the fact that the thickness of the end wall (52) of the central portion (51) of the diaphragm (50) corresponds to within 20% to the thickness of the side wall of the central portion of the diaphragm outside said preferred deformation zone(s) (78), prior to the diaphragm being assembled in the pump.

23. A pump according to any preceding claim, **characterized by** the fact that when the moving member (5) is at rest, the length of the central portion of the diaphragm after being assembled in the pump is greater than or equal to 1.5 times its initial length (*l*₀) prior to assembly in the pump, and is preferably greater than or equal to twice said initial length, and more preferably greater than or equal than 3 times said initial length.

24. A pump according to any preceding claim, **characterized by** the fact that when the moving member is fully depressed, the length of the central portion (51) of the diaphragm is greater than or equal to twice the initial length (*l*₀) of the diaphragm prior to assembly in the pump, is preferably greater than or equal to 3 times said initial length, and more preferably greater than or equal to 4 times said initial length.

25. A pump according to any preceding claim, **characterized by** the fact that at least one of the diaphragm and the central duct (32) is shaped to prevent an annular zone forming between the diaphragm and the central duct that would prevent the substance contained in the pump chamber from flowing via said central duct (32) when the volume of the pump chamber decreases.

26. A pump according to the preceding claim, **characterized by** the fact that at least one of the diaphragm and the central duct is shaped so as to bear against the other of the central duct and the diaphragm at predetermined locations of its periphery, at least one of the diaphragm and the central duct having portions in relief against which the other of the central duct and the diaphragm comes to bear, at least during displacement of the moving member relative to the support.

27. A pump according to the preceding claim, **characterized by** the fact that said portions in relief are made on the diaphragm, preferably being constituted by bulges (55) uniformly distributed around the axis (X) of the central portion (51) of the diaphragm at its opening, said bulges (55) extending over the top face of the diaphragm.

28. A pump according to any preceding claim, **characterized by** the fact that the central duct (32) of the moving member is provided with at least one radial opening (36) at its bottom end.

29. A pump according to any preceding claim, **characterized by** the fact that the moving member constitutes a pushbutton, the central duct (32) being integrally formed with a dispenser endpiece (35).

30. A pump according to any preceding claim, **characterized by** the fact that the diaphragm is made of a nitrile elastomer or of a silicone elastomer.

31. A pump according to any preceding claim, having a return spring for returning the moving member towards an initial position after a quantity of substance has been dispensed.

32. A pump according to the preceding claim, **characterized by** the fact that the return spring is constituted by a helical spring working in compression.

33. A pump according to the preceding claim, **characterized by** the fact that the spring is disposed on the axis of the membrane so that the top end of the spring bears against the bottom end of the central portion of the membrane.

34. A pump according to any preceding claim, including a non-return valve upstream from the membrane, said valve opening while substance is being sucked into the pump chamber, and presenting a leak so as to avoid preventing displacement of the moving member while a quantity of substance is being dispensed.

35. A pump according to any preceding claim, **characterized by** the fact that the membrane is made of at least two different materials.

36. A pump according to claims 7 and 36, **characterized by** the fact that the flexible lip (53) is made of material softer than the spring-forming portion (51) of the membrane.

37. A receptacle fitted with a pump as defined in any preceding claim.

## Patentansprüche

1. Pumpe, umfassend ein bewegliches Organ (5), das bezüglich eines Halters (4) beweglich montiert ist, wobei das bewegliche Organ eine zentrale Leitung (32) aufweist, in die das abzugebende Produkt über mindestens eine Öffnung (36) eindringt, wobei der Halter mit dem beweglichen Organ um die zentrale Leitung herum eine Pumpkammer (34) mit veränderlichem Volumen begrenzt, wobei die Pumpe außerdem eine Membran (50) aufweist, die einen zentralen Teil (51) in Form einer an ihrem oberen Ende offenen und an ihrem unteren Ende geschlossenen Buchse aufweist, wobei in diesen zentralen Teil diese zentrale Leitung (32) eingesetzt ist, wobei die Membran so ausgebildet ist, daß sie die Öffnung oder die Öffnungen (36) von der Pumpkammer trennt, wenn das Volumen der Pumpkammer zunimmt und Produkt in diese gesaugt wird, wobei die Pumpkammer von der Produktquelle getrennt wird, wenn das Volumen der Pumpkammer abnimmt, **dadurch gekennzeichnet, daß** der untere Teil des zentralen Teils (51) der Membran (50) auf mindestens einem Sektor (77) seines Umfangs eine Zone (78) bevorzugter Verformung aufweist.

2. Pumpe nach Anspruch 1, **dadurch gekennzeichnet, daß** die Zone bevorzugter Verformung aus einer verdünnten Zone (78) besteht.

3. Pumpe nach Anspruch 2, **dadurch gekennzeichnet, daß** der untere Teil des zentralen Teils (51) der Membran (50) mindestens zwei einander diametral entgegengesetzte verdünnte Zonen (78) aufweist.

4. Pumpe nach einem der Ansprüche 2 oder 3, **dadurch gekennzeichnet, daß** jede verdünnte Zone (78) von einer Verringerung der Dicke der Membran um mindestens 20%, vorzugsweise um mindestens 25%, gebildet ist.

5. Pumpe nach einem der vorhergehenden Ansprüche, **dadurch gekennzeichnet, daß** die Innenfläche des zentralen Teils der Membran eine Versetzung (71) nach innen aufweist.

6. Pumpe nach dem vorhergehenden Anspruch, **dadurch gekennzeichnet, daß** die Versetzung (71) auf Höhe des oberen Endes der Zone oder der Zonen (78) bevorzugter Verformung gelegen ist.

7. Pumpe nach einem der vorhergehenden Ansprüche, **dadurch gekennzeichnet, daß** die Membran eine flexible Lippe (53) aufweist, die geeignet ist, einerseits die Pumpkammer (34) von der Produktquelle zu trennen, wenn das Volumen der Pumpkammer (34) abnimmt, und andererseits ein Wiedereintreten von Produkt in die Pumpkammer (34) zu gestatten, wenn deren Volumen zunimmt.

8. Pumpe nach dem vorhergehenden Anspruch, **dadurch gekennzeichnet, daß** die flexible Lippe (53) an den zentralen Teil (51) der Membran (50) anschließt, indem sie eine nach unten offene ringförmige Nut (54) bildet, und daß der Halter einen Innenmantel (20) aufweist, der an seinem oberen Ende im Boden der Nut (54) zur Anlage kommt, um die Membran zurückzuhalten, wenn das bewegliche Organ (5) nach unten bewegt wird, um das Volumen der Pumpkammer (34) zu verringern.

9. Pumpe nach Anspruch 8, **dadurch gekennzeichnet, daß** der Innenmantel (20) Teil eines am restlichen Halter angebrachten Teils bildet.

10. Pumpe nach dem vorhergehenden Anspruch, **dadurch gekennzeichnet, daß** der Halter eine doppelte Dichtungslippe (24) aufweist, die sich an einen rohrförmigen Mantel (33) des beweglichen Organs dicht anlegt, wobei dieser rohrförmige Mantel (33) nach unten offen ist und sich um die zentrale Leitung (32) herum konzentrisch zu ihr erstreckt, wobei dieser rohrförmige Mantel (33) die Pumpkammer (34) außerdem radial nach außen begrenzt.

11. Pumpe nach dem vorhergehenden Anspruch, **dadurch gekennzeichnet, daß** der rohrförmige Mantel (33) des beweglichen Organs im Inneren eines Führungsmantels (16) des Halters gleitet, der mit dem Innenmantel (20) des Halters eine nach oben offene ringförmige Nut begrenzt, die mindestens über eine Luftaufnahmeöffnung (42) mit der Produktquelle verbunden ist, wobei der rohrförmige Mantel (33) des beweglichen Organs sich an den Führungsmantel (16) dicht anlegt, wenn das bewegliche Organ in der Ruhestellung ist und das Volumen der Pumpkammer (34) maximal ist.

12. Pumpe nach einem der beiden vorhergehenden Ansprüche, **dadurch gekennzeichnet, daß** der Innenmantel (20) an seinem oberen Ende Öffnungen (22) aufweist, deren Höhe kleiner als die der flexiblen Lippe (53) ist, wobei diese Öffnungen (22) dem Produkt gestatten, in die Pumpkammer (34) zu gelangen, wenn deren Volumen zunimmt und die flexible Lippe (53) sich unter der Wirkung des Unterdrucks in der Pumpkammer (34) von dem Innenmantel (20) entfernt.

13. Pumpe nach einem der fünf vorhergehenden Ansprüche, **dadurch gekennzeichnet, daß** die Höhe der flexiblen Lippe (53) größer als oder gleich der Höhe des zentralen Teils (51) der Membran vor deren Montage in der Pumpe ist.

14. Pumpe nach einem der sechs vorhergehenden Ansprüche, **dadurch gekennzeichnet, daß** die Dicke der flexiblen Lippe (53) zunimmt, wenn man sich dem oberen Ende der Membran nähert.

15. Pumpe nach einem der sieben vorhergehenden Ansprüche, **dadurch gekennzeichnet, daß** die Außenfläche der flexiblen Lippe (53) von ihrem unteren Ende an einen unteren, um die Achse (X) des zentralen Teils (51) der Membran rotationszylindrischen Abschnitt (81) und dann einen oberen konischen Abschnitt (82) aufweist, der divergiert, wenn man sich dem oberen Ende der Membran nähert, wobei dieser Abschnitt (82) über eine Schulter (83) an eine ringförmige Rippe (84) anschließt.

16. Pumpe nach einem der acht vorhergehenden Ansprüche, **dadurch gekennzeichnet, daß** der Innendurchmesser der flexiblen Lippe (53), abgesehen von den Herstellungstoleranzen, gleich dem Außendurchmesser des Innenmantels (20) ist.

17. Pumpe nach dem vorhergehenden Anspruch, **dadurch gekennzeichnet, daß** das Spiel zwischen der flexiblen Lippe (53) und dem Innenmantel (20) negativ oder null ist.

18. Pumpe nach einem der vorhergehenden Ansprüche, **dadurch gekennzeichnet, daß** der zentrale Teil (51) der Membran (50) an seinem oberen Ende an einen ringförmigen Teil (85) anschließt, dessen Breite und Dicke so gewählt sind, daß der Halt der Membran verbessert wird, wenn dieser zentrale Teil (51) gereckt ist.

19. Pumpe nach dem vorhergehenden Anspruch, **dadurch gekennzeichnet, daß** die Dicke dieses ringförmigen Teils (85) vor der Montage der Membran (50) in der Pumpe größer als oder gleich der Dicke der Membran in ihrem zentralen Teil ist.

20. Pumpe nach einem der beiden vorhergehenden Ansprüche, **dadurch gekennzeichnet, daß** der ringförmige Teil (85) vor der Montage der Membran (50) in der Pumpe mindestens 1,5mal breiter als dick und vorzugsweise 2mal breiter als dick ist.

21. Pumpe nach einem der vorhergehenden Ansprüche, **dadurch gekennzeichnet, daß** der Boden (52) des zentralen Teils (51) der Membran (50) vor der Montage der Membran in der Pumpe dieselbe Dicke wie die Seitenwand des zentralen Teils der Membran außerhalb der Zone oder der Zonen (78) bevorzugter Verformung aufweist.

22. Pumpe nach einem der vorhergehenden Ansprüche, **dadurch gekennzeichnet, daß** die Dicke des Bodens (52) des zentralen Teils der Membran (51) auf 20% genau der Dicke der Seitenwand des zentralen Teils der Membran außerhalb der Zone oder der Zonen (78) bevorzugter Verformung vor der Montage der Membran in der Pumpe entspricht.

23. Pumpe nach einem der vorhergehenden Ansprüche, **dadurch gekennzeichnet, daß**, wenn das bewegliche Organ (5) in Ruhestellung ist, die Länge des zentralen Teils der Membran nach Montage in der Pumpe größer als oder gleich dem 1,5-fachen seiner Anfangslänge (l₀) vor der Montage in der Pumpe und vorzugsweise größer als oder gleich dem 2-fachen dieser Anfangslänge und noch bevorzugter größer als oder gleich dem 3-fachen dieser Anfangslänge ist.

24. Pumpe nach einem der vorhergehenden Ansprüche, **dadurch gekennzeichnet, daß**, wenn das bewegliche Organ vollständig eingedrückt ist, die Länge des zentralen Teils (51) der Membran größer als oder gleich dem 2-fachen der Anfangslänge (l₀) der Membran vor ihrer Montage an der Pumpe, vorzugsweise größer als oder gleich dem 3-fachen dieser Anfangslänge und noch bevorzugter größer als oder gleich dem 4-fachen dieser Anfangslänge ist.

25. Pumpe nach einem der vorhergehenden Ansprüche, **dadurch gekennzeichnet, daß** mindestens eines der Elemente Membran und zentrale Leitung (32) ausgebildet ist, um die Bildung einer ringförmigen Zone zwischen der Membran und der zentralen Leitung zu verhüten, die das in der Pumpkammer enthaltene Produkt daran hindert, über diese zentrale Leitung (32) abzufließen, wenn das Volumen der Pumpkammer abnimmt.

26. Pumpe nach dem vorhergehenden Anspruch, **dadurch gekennzeichnet, daß** mindestens eines der Elemente Membran und zentrale Leitung ausgebildet ist, um an dem anderen der Elemente Membran und zentrale Leitung an vorbestimmten Stellen ihres Umfangs zur Anlage zu kommen, wobei mindestens eines der Elemente Membran und zentrale Leitung Erhebungen aufweist, an denen das andere der Elemente Membran und zentrale Leitung zur Anlage kommt, und zwar mindestens während der Relativbewegung des beweglichen Organs und des Halters.

27. Pumpe nach dem vorhergehenden Anspruch, **dadurch gekennzeichnet, daß** die Erhebungen auf der Membran vorgesehen sind, indem sie vorzugsweise aus Buckeln (55) bestehen, die um die Achse (X) des zentralen Teils (51) der Membran herum auf Höhe ihrer Öffnung in gleichen Abständen angeordnet sind, wobei diese Buckel (55) auf der Oberseite der Membran verlängert sind.

28. Pumpe nach einem der vorhergehenden Ansprüche, **dadurch gekennzeichnet, daß** die zentrale Leitung (32) des beweglichen Organs an ihrem unteren Ende mit mindestens einer radialen Öffnung (36) versehen ist.

29. Pumpe nach einem der vorhergehenden Ansprüche, **dadurch gekennzeichnet, daß** das bewegliche Organ einen Druckknopf bildet, wobei die zentrale Leitung (32) einstückig mit einem Abgabeaufsatz (35) hergestellt ist.

30. Pumpe nach einem der vorhergehenden Ansprüche, **dadurch gekennzeichnet, daß** die Membran aus Nitrilelastomer oder Siliconelastomer hergestellt ist.

31. Pumpe nach einem der vorhergehenden Ansprüche, **dadurch gekennzeichnet, daß** sie eine Rückholfeder aufweist, um das bewegliche Organ nach der Abgabe einer Produktdosis in eine Anfangsstellung zurückzuholen.

32. Pumpe nach dem vorhergehenden Anspruch, **dadurch gekennzeichnet, daß** die Rückholfeder aus einer auf Druck arbeitenden Schraubenfeder besteht.

33. Pumpe nach dem vorhergehenden Anspruch, **dadurch gekennzeichnet, daß** die Feder in der Achse der Membran so angeordnet ist, daß sie mit ihrem oberen Ende am unteren Ende des zentralen Teils der Membran anliegt.

34. Pumpe nach einem der vorhergehenden Ansprüche, **dadurch gekennzeichnet, daß** sie stromauf der Membran ein Ventil aufweist, wobei dieses Ventil sich öffnet, wenn Produkt in die Pumpkammer angesaugt wird, und ein Leck aufweist, so daß die Bewegung des beweglichen Organs bei der Abgabe einer Produktdosis nicht behindert wird.

35. Pumpe nach einem der vorhergehenden Ansprüche, **dadurch gekennzeichnet, daß** die Membran aus mindestens zwei verschiedenen Werkstoffen hergestellt ist.

36. Pumpe nach den Ansprüchen 7 und 36, **dadurch gekennzeichnet, daß** die flexible Lippe (53) aus einem weicheren Werkstoff als der eine Feder bildende Teil (51) der Membran hergestellt ist.

37. Behälter, der mit einer Pumpe versehen ist, wie sie in einem der vorhergehenden Ansprüche definiert ist.
